# EUROPÄISCHE PATENTANMELDUNG

(11) **EP 4 177 199 A1**
(43) Veröffentlichungstag der Anmeldung: **10.05.2023**
(21) Anmeldenummer: 22204968.6
(22) Anmeldetag: 02.11.2022
(51) Int. Cl.: B65H 57/00, B65H 54/28

(54) **CHANGIERFADENFÜHRER**

(30) Priorität: 05.11.2021 DE 102021128794
(71) Anmelder: Saurer Technologies GmbH & Co. KG, 47804 Krefeld (DE)
(72) Erfinder: Filz, Ingo, 41747 Viersen (DE); Kreusch, Martin, 47647 Kerken (DE); Duralti, Cenk, 41069 Mönchengladbach (DE)
(74) Vertreter: Morgenthum-Neurode, Mirko

(57) **Zusammenfassung**

Die Erfindung betrifft einen Changierfadenführer (1) zum Traversieren eines Fadens (24) an einer Arbeitsstelle einer Kreuzspulen herstellenden Textilmaschine, mit einem an einer Changierstange (21) anordbaren Grundträger (4) und einem an dem Grundträger (4) angeordnetem Fadenführungselement (3), das zwei im Abstand voneinander angeordnete, einen Fadeneinführungsschlitz (2) und einen Fadenführungskanal (5) begrenzende Wandungsabschnitte (7,8) aufweist. Um einen Changierfadenführer (1) bereitzustellen, welcher unter Vermeidung des Risikos eines Verhakens mit der Spulenoberfläche eine zuverlässige Fadenverlegung gewährleistet, ist vorgesehen, dass die Wandungsabschnitte (7,8) jeweils an ihrer einer Grundfläche (16) des Fadenführungselements abgewandten Oberseite eine durch eine Ebene gebildete Stützfläche (9) aufweisen.

## Beschreibung

Die Erfindung betrifft einen Changierfadenführer zum Traversieren eines Fadens an einer Arbeitsstelle einer Kreuzspulen herstellenden Textilmaschine, mit
- einem an einer Changierstange anordbaren Grundträger und
- einem an dem Grundträger angeordnetem Fadenführungselement, das zwei im Abstand voneinander angeordnete, einen Fadeneinführungsschlitz und einen Fadenführungskanal begrenzende Wandungsabschnitte aufweist.

Changierfadenführer der eingangs genannten Art sind in vielfältigen Ausgestaltungen aus dem Stand der Technik bekannt. An den Arbeitsstellen einer Kreuzspulen herstellenden Textilmaschine werden diese dazu genutzt, um einen kontinuierlich zugeführten Faden gleichmäßig auf eine in Umlauf versetzte Aufwickelspule aufzuwickeln, wobei der Faden in Axialrichtung der Aufwickelspule mittels des Changierfadenführers hin und her bewegt wird. Hierzu führt der Changierfadenführer entlang einer Längsachse der Changierstange eine oszillierende Bewegung angrenzend an die Oberfläche der Aufwickelspule und parallel zu deren Achse durch, was zu einem gleichmäßigen Aufwinden des Fadens auf der Aufwickelspule führt. Zur Aufnahme des Fadens an dem Fadenführungselement des Changierfadenführers weist das Fadenführungselement einen Fadeneinführungsschlitz auf, über den der auf der Aufwickelspule aufzuspulende Faden in den Fadenführungskanal des Fadenführungselements gelangt, durch den der Faden während der oszillierenden Bewegung des Changierfadenführers entlang der Kreuzspule geführt wird.

Für eine exakte Fadenverlegung und einen gleichmäßigen Spulenaufbau ist es wichtig, dass das Fadenführungselement möglichst nah am Spulpunkt, d. h., dem Punkt, wo der Faden auf die Spule läuft, positioniert ist. Mit zunehmender Spuldauer und wachsendem Spulendurchmesser reduziert sich der Zwickelbereich zwischen einer Spulenantriebswalze und der Auflaufspule, wodurch zunehmend die Gefahr steigt, dass es zu einer Berührung oder sogar Verhakung des Fadenführungselements mit der Kreuzspule kommt. Insbesondere bei weich gewickelten Spulen oder groben Garnen und einer herkömmlichen Wicklung ist die Spulenoberfläche nicht perfekt glatt, sondern weist eher eine wellenförmige Oberfläche auf. In diesen Fällen kommt es relativ leicht zu einer Berührung der Vorderseite des Fadenführungselements mit der Spulenoberfläche, in deren Folge Abschnitte des Fadenführungselements in die Spulenoberfläche einhaken. Dies kann dazu führen, dass die Auflaufspule beschädigt oder sogar aus ihrem Halterahmen herausgedrückt bzw. herausgerissen wird. Darüber hinaus kann es ferner zu einer Beschädigung des Halterahmens, des Fadenführungselements oder des gesamten Changierfadenführers kommen, welcher aufgrund der wirkenden Querkräfte abreißt.

Hiervon ausgehend liegt der Erfindung die Aufgabe zugrunde, einen Changierfadenführer bereitzustellen, welcher unter Vermeidung des Risikos eines Verhakens mit der Spulenoberfläche eine zuverlässige Fadenverlegung gewährleistet.

Die Erfindung löst die Aufgabe durch einen Changierfadenführer mit den Merkmalen des Anspruchs 1. Vorteilhafte Weiterbildungen der Erfindung sind in den abhängigen Ansprüchen angegeben.

Kennzeichnend für den erfindungsgemäßen Changierfadenführer ist, dass die Wandungsabschnitte jeweils an ihrer einer Grundfläche des Fadenführungselements abgewandten Oberseite eine durch eine Ebene gebildete Stützfläche aufweisen.

Bei den Wandungsabschnitten handelt es sich um halbschalenförmige Körper, welche mit der Grundfläche des Fadenführungselements verbunden sind und sich über einen Bereich oberhalb der Grundfläche des Fadenführungselements erstrecken und einen Fadenführungsbereich zwischen der Grundfläche und den Wandungsabschnitten abgrenzen. Die Wandungsabschnitte sind dabei - quer zur Laufrichtung des Fadens durch den Fadenführungskanal - im Abstand voneinander angeordnet und formen so einen Fadeneinführungsschlitz über den der zu führende Faden in den - bezogen auf die Gebrauchslage - unterhalb des Fadenführungsschlitz verlaufenden Fadenführungskanal gelangt.

Erfindungsgemäß ist vorgesehen, dass die Oberseiten der Wandungsabschnitte, welche in der Gebrauchslage einer Kreuzspule zugewandt sind, jeweils eine Stützfläche aufweisen, welche durch eine Ebene gebildet ist, d. h. jede Gerade durch zwei beliebige Punkte der Stützfläche liegt vollständig in derselben Ebene.

Durch die Ausbildung einer ebenen Stützfläche an dem Fadenführungselement wird an dem Changierfadenführer eine definierte Fläche bereitgestellt, welche im Spulbetrieb mit der Kreuzspule in Kontakt gelangen kann. Die ebene Ausgestaltung reduziert dabei in erheblichem Maße die Gefahr, dass es zu einem Verhaken des Fadenführungselements mit der auf der Kreuzspule angeordneten Fadenwicklung kommt. Im Falle eines Kontakts der Stützflächen mit der Oberfläche der Kreuzspule gleitet diese auch bei groben Wicklungen zuverlässig an der Oberfläche der Kreuzspule ab, sodass es nicht zu einem Verhaken kommt, bzw. das Risiko eines Verhakens deutlich minimiert ist. Über die grundsätzlich frei wählbare Dimensionierung der Stützfläche wird somit ein störungsfreier Spulbetrieb gewährleistet.

Die Ausrichtung der einzelnen Stützflächen der beiden Wandungsabschnitte ist grundsätzlich frei wählbar. So besteht grundsätzlich auch die Möglichkeit, die Stützflächen der beiden Wandungsabschnitte in unterschiedlichen Ebenen anzuordnen. Nach einer besonders vorteilhaften Ausgestaltung der Erfindung ist jedoch vorgesehen, dass die Stützflächen in einer gemeinsamen Ebene angeordnet sind. Gemäß dieser Weiterbildung der Erfindung liegen die beiden Stützflächen der benachbart zueinander angeordneten Wandungsabschnitte in einer gemeinsamen Ebene, wodurch eine im gleichmäßigen Abstand zur Oberfläche der Kreuzspule angeordnete gemeinsame Stützfläche gebildet ist, die das Risiko eines Verhakens mit einer auf der Kreuzspule angeordneten Wicklung in ergänzender Weise reduziert, nachdem die beiden Stützflächen gemeinsam eine im gleichen Abstand zur Oberfläche der Kreuzspule angeordnete Gesamtstützfläche bilden.

Neben der Dimensionierung und Form ist auch die Ausbildung der Stützflächen grundsätzlich frei wählbar. Nach einer vorteilhaften Ausgestaltung der Erfindung ist vorgesehen, dass die Stützflächen parallel zur Grundfläche des Fadenführungselements ausgerichtet sind. Diese Ausgestaltung der Erfindung stellt einen besonders einfachen und kostengünstigen Aufbau des Changierfadenführers dar, welcher in zuverlässiger Weise bei einer entsprechenden Anordnung gegenüber der Kreuzspule in wirkungsvoller Weise das Risiko eines Verhakens mit der Fadenwicklung auf der Kreuzspule minimiert.

Nach einer weiteren vorteilhaften Ausgestaltung der Erfindung ist alternativ zu der nach einer vorteilhaften Weiterbildung vorgesehenen parallelen Ausrichtung der Stützflächen gegenüber der Grundfläche vorgesehen, dass die Stützflächen zueinander und/oder in Richtung auf eine Stirnfläche des Fadenführungselements geneigt sind.

Bei einer zueinander erfolgenden Neigung der Stützflächen ist vorgesehen, dass die Stützflächen ausgehend von ihren äußeren, seitlichen, sich in Fadenlaufrichtung erstreckenden Rändern in Richtung auf den Fadeneinführungsschlitz hin abfallen oder ansteigen. D. h., die Stützflächen weisen im Bereich des Fadeneinführungsschlitzes einen geringeren oder größeren Abstand von der Grundfläche auf, als im Bereich der äußeren Seitenränder der Stützfläche.

Bei einer in Richtung auf die Stirnfläche geneigten Anordnung ist vorgesehen, dass sich der Abstand der Stützfläche von der Grundfläche in Fadenlaufrichtung verringert. Durch eine entsprechende Ausgestaltung der Stützflächen wird in ergänzender Weise einem Verhaken des Fadenführungselements mit der Kreuzspule vorgebeugt, nachdem ergänzend solche Bereiche an dem Fadenführungselement eliminiert werden, welche als "Spitze" in die Oberfläche der Kreuzspule eindringen könnten.

Im Falle einer Ausgestaltung der Erfindung, bei der die Stützflächen zueinander geneigt sind, ist nach einer besonders vorteilhaften Ausgestaltung der Erfindung vorgesehen, dass sich die Ebenen der Stützflächen unter einem Winkel von mehr als 140°, bevorzugt mehr als 160°, besonders bevorzugt 175° bis 195° schneiden. Bei den angegebenen Winkeln handelt es sich dabei um den Winkel, den die Ebenen der Stützflächen einschließen. Die durch diese Winkel erzeugte schwache Neigung der Stützflächen erhöht in ergänzendem Maße die Sicherheit gegen ein Verhaken des Fadenführungselements. Diese kann weiter gesteigert werden, wenn wie nach einer vorteilhaften Weiterbildung der Erfindung vorgesehen, die Oberseiten der Wandungsabschnitte im Bereich ihrer Innenkanten, Vorderkanten, Seitenkanten, Nebenkanten und/oder Hinterkanten abgerundet sind, bevorzugt mit einem Radius von 0,3 bis 7mm, besonders bevorzugt 0,3 bis 4 mm.

Bei den Innenkanten handelt es sich um die einander zugewandten, den Fadenführungsschlitz begrenzenden Kanten der Wandungsabschnitte. Als Vorderkanten werden die im Übergangsbereich zwischen den Stützflächen und den Stirnflächen verlaufenden Kanten der Wandungsabschnitte bezeichnet. Die Seitenkanten verlaufen zwischen den Stützflächen und den sich in Fadenlaufrichtung erstreckenden Seitenflächen. Nebenkanten weist das Fadenführungselement auf, wenn dieses nach einer vorteilhaften Ausgestaltung mit seitlichen und vorderen Übergangsabschnitten an den Wandungsabschnitten versehen ist, wobei sich die Nebenkanten zwischen diesen Bereichen erstrecken. Bei den Hinterkanten handelt es sich um die Abschnitte der Wandungsabschnitte, die der Fadenlaufrichtung entgegengesetzt ausgerichtet sind. Eine Abrundung einer oder mehrerer Kanten verringert in ergänzender Weise das Risiko eines Verhakens des Fadenführungselements mit der Oberfläche der Kreuzspule. Durch die Abrundungen werden insgesamt die der Kreuzspule am nächsten kommenden Bereiche derart ausgebildet, dass sie für den auf der Kreuzspule angeordneten Faden keinen Angriffspunkt bilden.

Die Ausgestaltung der Wandungsabschnitte, insbesondere die Ausprägung der Stützfläche im Bereich der Oberseiten ist grundsätzlich frei wählbar, wobei die Wandungsabschnitte üblicherweise mindestens eine von der Grundfläche beabstandete Oberseite mit der Stützfläche sowie eine sich zwischen der Oberseite und der Grundfläche erstreckende Stirnfläche und Seitenfläche aufweisen. Nach einer weiteren Ausgestaltung der Erfindung ist vorgesehen, dass die Wandungsabschnitte jeweils im Bereich zwischen der Stützfläche und einer Seitenfläche einen seitlichen in Richtung auf die Seitenfläche abfallenden seitlichen Übergangsabschnitt aufweisen. Bei dem seitlichen Übergangsabschnitt handelt es sich um einen aus den von den Seitenflächen in Richtung auf die Stützflächen ansteigenden Abschnitt, durch den das Fadenführungselement in ergänzender Weise verrundet wird und es damit im Falle eines Kontaktes mit der Kreuzspule besonders zuverlässig nicht zu einem Verhaken kommt.

Analog zu den seitlichen Übergangsabschnitten kann nach einer weiteren Ausgestaltung der Erfindung vorgesehen sein, dass die Wandungsabschnitte im Bereich zwischen der Stirnfläche und der Seitenfläche das Fadenführungselement in Richtung auf die Stirnfläche verjüngende vordere Übergangsabschnitte aufweisen. Auch derartige vordere Übergangsabschnitte reduzieren den Kontaktbereich des Fadenführungselements mit der Kreuzspule und reduzieren das Risiko eines Verhakens in ergänzender Weise.

Gemäß einer weiteren Ausgestaltung der Erfindung ist ferner vorgesehen, dass die Hinterkanten und die Innenkanten abgerundet miteinander verbunden sind. Insgesamt stellt eine Abrundung, wie auch die Abrundung der Hinterkante und Innenkante, eine ergänzende Maßnahme dar, um die Betriebssicherheit des Changierfadenführers zu erhöhen.

Nach einer weiteren Ausgestaltung der Erfindung ist ferner vorgesehen, dass die Oberseiten im Bereich zwischen der Hinterkante und der Stützfläche einen in Richtung auf die Grundfläche geneigten hinteren Übergangsabschnitt aufweisen. Bei dem hinteren Übergangsabschnitt handelt es sich um den entgegen der Fadenlaufrichtung gerichteten Abschnitt des Wandungsabschnitts, welcher durch diese Ausgestaltung ebenfalls dazu beiträgt, einem Verhaken des Fadenanführungselements vorzubeugen.

Das Fadenführungselement kann grundsätzlich einstückig mit dem Grundträger verbunden oder mit diesem verklebt sein, mittels dem der Changierfadenführer an einer Changierstange befestigt werden kann. Nach einer weiteren Ausgestaltung der Erfindung ist vorgesehen, dass das Fadenführungselement lösbar mit dem Grundträger verbunden ist. Dies bietet die Möglichkeit, das Fadenführungselement aus einem vom Material des Grundträgers abweichenden Material herzustellen, bspw. einem keramischen Werkstoff, der gute Gleiteigenschaften und geringe Verschleißeigenschaften besitzt. Ferner kann bei einem Verschleiß oder einer Beschädigung das Fadenführungselement in einfacher Weise ausgetauscht werden, ohne dass ein Komplettaustausch des Changierfadenführers erforderlich ist.

Die Ausrichtung der Stirnfläche gegenüber der Grundfläche ist grundsätzlich frei wählbar. Nach einer vorteilhaften Weiterbildung der Erfindung ist jedoch vorgesehen, dass die Stirnfläche und die Grundfläche einen Winkel von 75° bis 90°, bevorzugt 80° einschließen. Gemäß dieser Ausgestaltung der Erfindung ist die Stirnfläche besonders bevorzugt leicht in Richtung auf die Grundfläche geneigt angeordnet. Diese Ausrichtung der Stirnfläche gegenüber der Grundfläche verhindert in ergänzender Weise, dass es zu einem Verhaken des Changierfadenführers mit dem auf der Kreuzspule angeordneten Faden kommt.

Ein Ausführungsbeispiel der Erfindung wird nachstehend mit Bezug auf die Zeichnungen erläutert. In den Zeichnungen zeigen:
- Fig. 1: eine schematische Vorderansicht einer Arbeitsstelle einer Kreuzspulen herstellenden Textilmaschine im Bereich der Kreuzspule;
- Fig. 2: eine perspektivische Ansicht auf einen Changierfadenführer mit einem Grundträger und einem Fadenführungselement;
- Fig. 3: eine Draufsicht auf den Changierfadenführer von Figur 2 und
- Fig. 4: eine Vorderansicht auf den Changierfadenführer von Figur 2.

In Figur 1 ist in einer schematischen Darstellung eine Arbeitsstelle einer Kreuzspulen herstellenden Textilmaschine im Bereich der Kreuzspule 22 dargestellt. Derartige Textilmaschinen weisen in der Regel eine Vielzahl in Reihe nebeneinander angeordneter, gleichartiger Arbeitsstellen auf, bei denen ein Faden 24 auf einer Kreuzspule 22 aufgewickelt wird. Im Falle einer hier nicht dargestellten Zwirnvorrichtung wird der Faden 24 in Richtung auf die Kreuzspule 22 transportiert und dort aufgewickelt. Auf dem Weg zur Kreuzspule 22 durchläuft der Faden 24 unterschiedliche Aggregate, bspw. einen hier nicht dargestellten Fadensensor, bevor er auf die durch eine Spulenantriebswalze 23 reibschlüssig rotierte Kreuzspule 22 aufläuft. Der auf die Kreuzspule 22 auflaufende Faden 24 wird dabei durch einen Changierfadenführer 1, welcher entlang einer Längsachse einer Changierstange 21 verlagerbar ist, traversiert und läuft in sich kreuzenden Wicklungen auf die Kreuzspule 22 auf.

Der Changierfadenführer 1 weist ein aus einem keramischen Werkstoff hergestelltes Fadenführungselement 3 sowie ein mit dem Fadenführungselement 3 verbundenen Grundträger 4 auf, mittels dem der Changierfadenführer 1 an der Changierstange 21 lösbar befestigt wird.

Das Fadenführungselement 3 ist in Fadenlaufrichtung F betrachtet am vorderen Ende des Grundträgers 4 angeordnet und weist zwei mit einer Grundfläche 16 verbundene und zur Bildung eines Fadenführungsabschnitts abschnittsweise von dieser beabstandet angeordnete Wandungsabschnitte 7, 8 auf. Die Wandungsabschnitte 7, 8 sind dabei quer zur Fadenlaufrichtung F betrachtet im Abstand voneinander angeordnet, so dass sich in Fadenlaufrichtung F erstreckende, aneinander zugewandte Innenkanten 20 der Wandungsabschnitte 7, 8 einen Fadeneinführungsschlitz 2 bilden, an den sich - in Richtung auf die Grundfläche 16 betrachtet - ein Fadenführungskanal 5 anschließt, durch den sich der Faden 24 während des Aufspulvorgangs des Fadens 24 auf die Kreuzspule 22 erstreckt und der bei der Verstellbewegung des Changierfadenführers 1 entlang der Changierstange 21 abwechselnd an den gegenüberliegenden Seiten des Fadenführungskanals 5 anliegt.

Im Bereich ihrer Oberseiten, welche in der Einbaulage des Changierfadenführers 1 an der Changierstange 21 der Kreuzspule 22 zugewandt sind, weisen die Wandungsabschnitte 7, 8 jeweils eine Stützfläche 9 auf, die durch eine Ebene gebildet ist, wobei im dargestellten Ausführungsbeispiel die Stützflächen 9 in einer gemeinsamen Ebene angeordnet sind.

Die Stützflächen 9 verlaufen dabei nicht parallel zur Grundfläche 16 des Fadenführungselements 3, sondern weisen eine geneigte Ausrichtung auf, wobei diese ausgehend von ihren Hinterkanten 11 zu den vorderseitig und quer zur Fadenlaufrichtung F verlaufenden Stirnflächen 13 hin abfallen.

Die Wandungsabschnitte 7, 8 weisen ferner einen seitlichen Übergangsabschnitt 18 auf, welcher sich zwischen der Stützfläche 9 und der parallel zur Fadenlaufrichtung F erstreckenden Seitenfläche 12 erstreckt. Ein vorderer Übergangsabschnitt 17 an den Wandungsabschnitten 7, 8 verbindet die Stirnflächen 13 mit den Seitenflächen 12, wobei die vorderen Übergangsabschnitte 17 ausgehend von den Seitenflächen 12 in Richtung auf den Fadenführungskanal 5 geneigt sind, so dass sich das Fadenführungselement 3 in Fadenlaufrichtung F verjüngt. In dem den Stirnflächen 13 gegenüberliegenden hinteren Bereich weisen die Wandungsabschnitte 7, 8 jeweils einen gegenüber den Stützflächen 9 in Richtung auf die Grundfläche 16 geneigten hinteren Übergangsabschnitt 14 auf.

Die die hinteren Übergangsabschnitte 14 entgegen der Fadenlaufrichtung F begrenzenden Hinterkanten 11 sind ebenso wie die Seitenkanten 15 im Übergangsbereich zwischen dem seitlichen Übergangsabschnitt 18 und der Seitenfläche 12, die Nebenkante 19 im Übergangsbereich zwischen dem seitlichen Übergangsabschnitt 18 und dem vorderen Übergangsabschnitt 17 und die Vorderkante 10 im Übergangsbereich zwischen der Stützfläche 9 und der Stirnfläche 13 abgerundet. Ebenso sind die einander zugewandten Innenkanten 20 der Wandungsabschnitte 7, 8 im Bereich des Fadeneinführungsschlitzes 2 abgerundet.

Das aus einem keramischen Werkstoff hergestellte Fadenführungselement 3 ist mit dem Grundträger 4 verbunden, welcher zur Befestigung an der Changierstange 21 eine Befestigungsaussparung 6 zur Aufnahme geeigneter Befestigungsmittel aufweist.

### Bezugszeichenliste

| | | | |
|---|---|---|---|
| 1 | Changierfadenführer | 14 | hinterer Übergangsabschnitt |
| 2 | Fadeneinführungsschlitz | 15 | Seitenkante |
| 3 | Fadenführungselement | 16 | Grundfläche |
| 4 | Grundträger | 17 | vorderer Übergangsabschnitt |
| 5 | Fadenführungskanal | 18 | seitlicher Übergangsabschnitt |
| 6 | Befestigungsaussparung | 19 | Nebenkante |
| 7 | Wandungsabschnitt | 20 | Innenkante |
| 8 | Wandungsabschnitt | 21 | Changierstange |
| 9 | Stützfläche | 22 | Kreuzspule |
| 10 | Vorderkante | 23 | Spulenantriebswalze |
| 11 | Hinterkante | 24 | Faden |
| 12 | Seitenfläche | F | Fadenlaufrichtung |
| 13 | Stirnfläche | | |

## Patentansprüche

1. Changierfadenführer (1) zum Traversieren eines Fadens (24) an einer Arbeitsstelle einer Kreuzspulen herstellenden Textilmaschine, mit
- einem an einer Changierstange (21) anordbaren Grundträger (4) und
- einem an dem Grundträger (4) angeordnetem Fadenführungselement (3), das zwei im Abstand voneinander angeordnete, einen Fadeneinführungsschlitz (2) und einen Fadenführungskanal (5) begrenzende Wandungsabschnitte (7, 8) aufweist,
**dadurch gekennzeichnet, dass**
die Wandungsabschnitte (7, 8) jeweils an ihrer einer Grundfläche (16) des Fadenführungselements (3) abgewandten Oberseite eine durch eine Ebene gebildete Stützfläche (9) aufweisen.

2. Changierfadenführer (1) nach Anspruch 1, **dadurch gekennzeichnet, dass** die Stützflächen (9) in einer gemeinsamen Ebene angeordnet sind.

3. Changierfadenführer (1) nach Anspruch 1 oder 2, **dadurch gekennzeichnet, dass** die Stützflächen (9) parallel zur Grundfläche (16) ausgerichtet sind.

4. Changierfadenführer (1) nach einem oder mehreren der vorhergehenden Ansprüche, **dadurch gekennzeichnet, dass** die Stützflächen (9) zueinander und/oder in Richtung auf eine Stirnfläche (13) des Fadenführungselements (3) geneigt sind.

5. Changierfadenführer (1) nach einem oder mehreren der vorhergehenden Ansprüche, **dadurch gekennzeichnet, dass** die Ebenen der Stützflächen (9) sich unter einem Winkel von mehr als 140°, bevorzugt mehr als 160°, besonders bevorzugt 175° bis 195° schneiden.

6. Changierfadenführer (1) nach einem oder mehreren der vorhergehenden Ansprüche, **dadurch gekennzeichnet, dass** die Oberseiten der Wandungsabschnitte (7, 8) im Bereich ihrer Innenkanten (20), Vorderkanten (10), Seitenkanten (15), Nebenkanten (19) und/oder Hinterkanten (11) abgerundet sind.

7. Changierfadenführer (1) nach einem oder mehreren der vorhergehenden Ansprüche, **dadurch gekennzeichnet, dass** die Wandungsabschnitte (7, 8) jeweils im Bereich zwischen den Stützflächen (9) und einer Seitenfläche (12) einen seitlichen, in Richtung auf die Seitenfläche (12) abfallende seitlichen Übergangsabschnitte (18) aufweisen.

8. Changierfadenführer (1) nach einem oder mehreren der vorhergehenden Ansprüche, **dadurch gekennzeichnet, dass** die Wandungsabschnitte (7, 8) im Bereich zwischen der Stirnfläche (13) und der Seitenfläche (12) das Fadenführungselement (3) in Richtung auf die Stirnfläche (13) verjüngende vordere Übergangsabschnitte (17) aufweist.

9. Changierfadenführer (1) nach einem oder mehreren der vorhergehenden Ansprüche, **dadurch gekennzeichnet, dass** das Fadenführungselement (3) lösbar mit dem Grundträger (4) verbunden ist.

10. Changierfadenführer (1) nach einem oder mehreren der vorhergehenden Ansprüche, **dadurch gekennzeichnet, dass** die Hinterkanten (11) und die Innenkanten (20) abgerundet miteinander verbunden sind.

11. Changierfadenführer (1) nach einem oder mehreren der vorhergehenden Ansprüche, **dadurch gekennzeichnet, dass** die Oberseiten im Bereich zwischen der Hinterkante (11) und der Stützfläche (9) einen in Richtung auf die Grundfläche (16) geneigten hinteren Übergangsabschnitt (14) aufweisen.

12. Changierfadenführer (1) nach einem oder mehreren der vorhergehenden Ansprüche, **dadurch gekennzeichnet, dass** die Stirnfläche (13) und die Grundfläche (16) einen Winkel von 75° bis 90°, bevorzugt 80° einschließen.
